# FASCICULE DE BREVET EUROPEEN

(11) **EP 0 936 405 B1**
(45) Date de publication et mention de la délivrance du brevet: **18.08.2004**
(21) Numéro de dépôt: 99400288.9
(22) Date de dépôt: 09.02.1999
(51) Int. Cl.: F23C 10/02, F23J 15/00

(54) **Chaudière à lit fluidisé circulant à réduction d'oxydes d'azote améliorée**
Zirkulierender Wirbelbettkessel mit verbesserter NOx-Reduzierung
Circulating fluidized bed boiler with improved NOx reduction

(30) Priorité: 16.02.1998 FR 9801839
(43) Date de publication de la demande: 18.08.1999
(73) Titulaire: ALSTOM Power Boilers, 78140 Velizy-Villacoublay (FR)
(72) Inventeur: Morin, Jean Xavier, 45170 Neuville aux Bois (FR); Vandycke, Michel, 78950 Gambais (FR); Beal, Corinne, 78960 Voisins le Bretonneux (FR)
(74) Mandataire: de Lambilly Delorme, Marie Pierre

(56) Documents cités:
- EP-A- 0 690 266
- WO-A-96/21825
- DE-A- 3 728 557
- GB-A- 2 271 517
- US-A- 5 315 941
- US-A- 5 342 592
- US-A- 5 465 690

## Description

L'invention se rapporte à une chaudière à lit fluidisé circulant, avec un conduit qui s'étend suivant une direction longitudinale et qui canalise un flux de particules et de gaz contenant des oxydes d'azote, et un moyen pour injecter dans le flux un réactif permettant de réduire les oxydes d'azote.

Dans une chaudière de ce type, avec un conduit reliant un foyer de combustion à un cyclone de séparation, les particules sont séparées dans le cyclone de séparation et sont recyclées dans le foyer de combustion. Les gaz sont évacués par une cheminée après avoir traversé des échangeurs de chaleur conventionnels situés en aval du cyclone de séparation. La réduction des oxydes d'azote en azote moléculaire inerte est une mesure corrective qui permet de diminuer le rejet des oxydes d'azote avec les gaz évacués par la cheminée.

D'une manière générale, on injecte dans le flux de particules et de gaz de l'ammoniac pour réduire les oxydes d'azote selon un schéma réactionnel connu sous le nom de réduction sélective non catalytique. Il est admis aujourd'hui que trois principaux paramètres, la température, le temps de séjour, et le mélange de l'ammoniac réactif avec les oxydes d'azote, influencent la réaction de réduction dans l'installation.

Le document WO 96 21825 décrit une chaudière à lit fluidisé circulant comportant en outre un échangeur extérieure à lit fluidisé. Dans ce document, une injection de réactif, de l'ammoniac, pour réduire les oxydes d'azote est faite dans la partie post-/combustion du foyer ou bien à l'entrée du cyclone de séparation.

Le but de l'invention est d'améliorer le mélange du réactif avec les oxydes d'azote contenus dans les gaz pour favoriser leur réduction.

A cet effet, l'invention a pour objet une chaudière à lit fluidisé circulant avec un foyer de combustion et un cyclone de séparation reliés entre eux par un conduit qui s'étend suivant une direction longitudinale et qui canalise un flux de particules et de gaz contenant des oxydes d'azote, et un moyen pour injecter dans le flux un réactif permettant dé réduire les oxydes d'azote, et comprenant en outre un échangeur extérieure à lit fluidisé dense reliant le cyclone de séparation au foyer de combustion, caractérisé en ce que la partie supérieure dudit échangeur forme un conduit pour le flux de particules et de gaz qui s'étend suivant une direction longitudinale et en ce que ledit moyen pour injecter ledit réactif comprend au moins une canne tubulaire disposée dans ladite partie supérieure de l'échangeur extérieur, disposée de façon telle à injecter le réactif suivant la direction longitudinale du conduit et de façon co-courante au flux.

Avec cet agencement, le réactif est injecté à coeur dans le flux et dans un région du flux peu dense en particules ce qui permet de renforcer le mélange avec les oxydes d'azote et d'augmenter le rendement de réduction.

D'autres caractéristiques et avantages de l'invenfion apparaîtront à la lecture de la description faite ci-après en référence au dessin annexé dans lequel:
La figure 1 montre très schématiquement en vue de face une chaudière à lit fluidisé circulant avec un échangeur extérieur à lit fluidisé dense.
La figure 2 montre très schématiquement la partie inférieure de la chaudière selon la figure 1, avec au moins une canne d'injection disposée dans le conduit formé par la partie supérieure de l'échangeur extérieur à lit fluidisé dense.
La figure 3 est une vue en coupe d'une canne d'injection.

Une chaudière à lit fluidisé circulant, représentée de façon schématique sur la figure 1, comprend un foyer de combustion 1 qui s'étend verticalement et dont une partie inférieure est alimentée par un combustible 3, par exemple du charbon concassé, et par un flux d'air 7 dirigé vers le haut du foyer. La combustion s'effectue au sein d'une importante masse de fines particules de cendres 5 fortement agitées et maintenues en suspension par le flux d'air 7 pour former un lit fluidisé ayant une densité en particules qui diminue rapidement en fonction de la hauteur du foyer. La combustion a lieu à une température typique de 850 degrés celsius (°C) et génère des d'oxydes d'azote NOx.

Le flux d'air chargé des fines particules et des oxydes d'azote est canalisé dans la partie haute du foyer par un premier conduit 9 qui s'étend suivant une direction longitudinale L1 sensiblement horizontale et qui débouche dans la partie haute 11A d'un cyclone de séparation 11 disposé verticalement. Par un écoulement circulaire du flux d'air dans le cyclone, les fines particules de cendre sont séparées des fumées et sont recyclées vers le foyer de combustion 1 par l'intermédiaire d'un siphon fluidisé 13. Les fumées 14 sortent du cyclone de séparation 11 et traversent des échangeurs de chaleur conventionnels avant d'être évacuées par une cheminée.

Pour faciliter le contrôle de la température du foyer, on dispose en parallèle avec le siphon fluidisé 13, un échangeur extérieur à lit fluidisé dense 15, qui est alimenté en air 16 et en particules prélevées dans la partie inférieure 11B du cyclone de séparation 11. Un deuxième conduit 17 formant une partie supérieure de l'échangeur extérieur 15 s'étend parallèlement à une direction longitudinale L2 sensiblement horizontale et canalise le flux des particules et de gaz provenant du cyclone de séparation 11 vers le foyer de combustion 1 par l'intermédiaire d'un système fluidisé 19 pour recycler les particules.

Selon l'invention, pour réduire les oxydes d'azote contenus dans les gaz et les fumées, on injecte un réactif, par exemple de l'ammoniac à l'état gazeux, au moyen d'au moins une canne tubulaire disposée de façon telle à libérer le réactif suivant la direction longitudinale du conduit 17 et de façon co-courante au flux de gaz chargé des particules.

Ainsi, comme le montre la figure 2, au-moins une canne tubulaire 21 (deux dans l'exemple décrit) est disposée dans un deuxième conduit 17 formé par une partie supérieure 17A de l'échangeur extérieur 15, où le carbone est élutrié en partie dans les particules provenant du cyclone de séparation 11. La combustion du carbone élutrié s'effectue dans un fort excès d'air au dessus du lit fluidisé dense et produit des oxydes d'azote qui sont réduits par l'injection du réactif. De préférence, chaque canne tubulaire 21 est disposée par rapport au courant du flux en aval de la zone d'entrée 17B dans le deuxième conduit 17 des particules provenant du cyclone de séparation 11 pour allonger le temps de séjour du réactif, compte tenu du fait que dans cette zone d'entrée 17B, l'élutriation du carbone est importante.

Chaque canne tubulaire 21 comprend, figurer 3, au moins une buse d'injection 23. Chaque canne tubulaire 21 est descendue dans le deuxième conduit 17, sensiblement perpendiculairement à la direction longitudinale L2 et en orientant la buse d'injection 23 dans le sens d'écoulement du flux des particules et des gaz pour injecter le réactif suivant la direction longitudinale du conduit et de façon co-courante au flux.

La fixation de chaque canne d'injection 21 dans le deuxième conduit 17 est réalisée au moyen d'une bride 25 qui de préférence permet un déplacement en translation de chaque canne perpendiculairement à la direction longitudinale du conduit pour régler la descente dans le conduit en fonction d'une moindre densité en particules dans le flux et ainsi renforcer le mélange du réactif avec les oxydes d'azote.

Il est prévu également de traiter chaque canne tubulaire en surface pour améliorer ses propriétés de tenue à la corrosion. Compte tenu de la température du flux et de la nature abrasive des particules et des gaz, on traite chaque canne en déposant par exemple par plasma, un revêtement de carbure de tungstène ou de carbure de chrome. Pour améliorer la tenue mécanique des cannes, on prévoit également de les refroidir par une circulation d'eau 27. Le réactif est injecté par un canal 29 qui débouche par la buse d'injection 23. Comme réactif, on utilise de l'ammoniac gazeux, ou des gouttelettes d'ammoniaque en solution, ou un précurseur liquide de l'ammoniac comme l'urée en solution, pulsé par de l'air.

## Revendications

1. Chaudière à lit fluidisé circulant, avec un foyer de combustion et un cyclone de séparation (11) relié entre eux par un conduit (9) qui s'étend suivant une direction longitudinale (L1) et qui canalise un flux de particules et de gaz contenant des oxydes d'azote (NOx), et un moyen pour injecter dans le flux un réactif permettant de réduire les oxydes d'azote, et comprenant en outre un échangeur extérieur à lit fluidisé dense (15) reliant le cyclone de séparation (11) au foyer de combustion (1), **caractérisé en ce que** la partie supérieure (17A) dudit échangeur forme un conduit (17) pour le flux de particules et de gaz qui s'étend suivant une direction longitudinale (L2), et **en ce que** ledit moyen pour injecter ledit réactif comprend au-moins une canne tubulaire (21) disposée dans ladite partie supérieure (17A) de l'échangeur extérieur (15), disposée de façon telle à injecter le réactif suivant ladite direction longitudinale (L2) du conduit (17) et de façon co-courante au flux.

2. Chaudière selon a revendication 1, dans laquelle chaque canne tubulaire (21) comprend au moins une buse d'injection (23) du réactif.

3. Chaudière selon l'une des revendications 1 ou 2, dans laquelle chaque canne tubulaire (21) est mobiles suivant une direction sensiblement perpendiculaire à la direction longitudinale (L1, L2) du conduit (9, 17).

4. Chaudière selon l'une des revendications 1 à 3, dans laquelle chaque canne tubulaire (21) comprend un circuit de refroidissement (27) par circulation d'eau.

5. Chaudière selon l'une des revendications 1 à 4, dans laquelle chaque canne tubulaire (21) comprend un revêtement par plasma de carbure de tungstène ou de carbure de chrome pour résister à l'abrasion du flux.

6. Chaudière selon l'une quelconque des revendications précédentes, dans laquelle le réactif est de l'ammoniac gazeux, ou des gouttelettes d'ammoniac en solution, ou un précurseur liquide de l'ammoniac comme l'urée en solution, pulsé par de l'air.

## Claims

1. A circulating fluidized bed boiler having a combustion hearth and a separator cyclone (11) interconnected by a duct (9) which extends along a longitudinal axis (L1) and which channels a flow of particles and of gas containing nitrogen oxides (NOx), and means for injecting into the flow a reagent that enables the nitrogen oxides to be reduced, and the boiler further comprising an external dense fluidized bed heat exchanger (15) connecting the separator cyclone (11) to the combustion hearth (1), the boiler being **characterized in that** the top portion (17A) of said exchanger forms a duct (17) for a flow of particles and gas extending along a longitudinal axis (L2), and **in that** said means for injecting said reagent comprises at least one injection tube (21) disposed in said top portion (17A) of the external heat exchanger (15) to inject the reagent into said flow and disposed so as to inject the reagent along said longitudinal axis (L2) of the duct (17) and in the same direction as the flow.

2. A boiler according to claim 1, in which each injection tube (21) has at least one reagent injection nozzle (23).

3. A boiler according to claim 1 or claim 2, in which each injection tube (21) is movable in a direction that is substantially perpendicular to the longitudinal axis (L1, L2) of the duct (9, 17).

4. A boiler according to any one of claims 1 to 3, in which each injection tube (21) has a cooling circuit (27) using a flow of water.

5. A boiler according to any one of claims 1 to 4, in which each injection tube (21) has a plasma coating of tungsten carbide or of chromium carbide for withstanding abrasion by the flow.

6. A boiler according to any preceding claim, in which the reagent is gaseous ammonia, or droplets of ammonia in solution, or of a liquid precursor of ammonia such as urea in solution, driven by air.

## Patentansprüche

1. Kessel mit zirkulierender Wirbelschicht, mit einem Verbrennungsraum und einem Absetzzyklon (11), die miteinander durch eine Leitung (9) verbunden sind, die sich in einer Längsrichtung (L1) erstreckt und einen Strom von Partikeln und von Gas, das Stickoxide (NOₓ) enthält, leitet, und einem Mittel zum Einleiten eines Reaktionsmittels, das die Stickoxide reduzieren kann, in den Strom, außerdem mit einem äußeren Tauscher mit dichter Wirbelschicht (15), der das Absetzzyklon (11) mit dem Verbrennungsraum (1) verbindet, **dadurch gekennzeichnet, dass** der obere Teil (17A) des Tauschers eine Leitung (17) für den Strom von Partikeln und von Gas bildet, die sich in einer Längsrichtung (L2) erstreckt, und dass das Mittel zum Einleiten des Reaktionsmittels wenigstens ein Rohr (21) umfasst, das in dem oberen Teil (17A) des äußeren Tauschers (15) in der Weise angeordnet ist, dass das Reaktionsmittel in Längsrichtung (L2) der Leitung und mit dem Strom mitlaufend eingeleitet wird.

2. Kessel nach Anspruch 1, in dem jedes Rohr (21) wenigstens eine Düse (23) zum Einleiten des Reaktionsmittels umfasst.

3. Kessel nach einem der Ansprüche 1 oder 2, in dem jedes Rohr (21) in einer Richtung, die zu der Längsrichtung (L1, L2) der Leitung (9, 17) im Wesentlichen senkrecht ist, beweglich ist.

4. Kessel nach einem der Ansprüche 1 bis 3, in dem jedes Rohr (21) einen Wasserzirkulations-Kühlkreis (27) umfasst.

5. Kessel nach einem der Ansprüche 1 bis 4, in dem jedes Rohr (21) eine Beschichtung aus Wolframcarbid-Plasma oder aus Chromcarbid-Plasma umfasst, die dem Abrieb des Stroms widersteht.

6. Kessel nach einem der vorhergehenden Ansprüche, in dem das Reaktionsmittel gasförmiges Ammoniak oder in Lösung befindliche Ammoniaktröpfchen oder ein flüssiger Vorläufer von Ammoniak wie etwa in Lösung befindliche Urea, die mit Luft gepulst wird, ist.
